# EUROPÄISCHE PATENTSCHRIFT

(11) **EP 0 727 089 B1**
(45) Veröffentlichungstag und Bekanntmachung des Hinweises auf die Patenterteilung: **14.05.1997**
(21) Anmeldenummer: 95900056.3
(22) Anmeldetag: 02.11.1994
(51) Int. Cl.: H01H 50/02

(54) **ELEKTROMECHANISCHES BAUELEMENT, INSBESONDERE RELAIS, MIT DICHTEM GEHÄUSE**
ELECTROMECHANICAL COMPONENT, ESPECIALLY RELAY, WITH SEALED CASING
COMPOSANT ELECTROMECANIQUE, EN PARTICULIER RELAIS, AVEC BOITIER ETANCHE

(30) Priorität: 03.11.1993 DE 4337505
(43) Veröffentlichungstag der Anmeldung: 21.08.1996
(73) Patentinhaber: SIEMENS AKTIENGESELLSCHAFT, 80333 München (DE)
(72) Erfinder: KAHLBAU, Lutz, D-14195 Berlin (DE)
(86) Internationale Anmeldenummer: DE9401289
(87) Internationale Veröffentlichungsnummer: WO9512890

(56) Entgegenhaltungen:
- EP-A- 0 564 876
- DE-A- 2 556 610
- DE-A- 2 617 633
- DE-A- 3 208 299
- DE-A- 4 015 115
- DE-C- 3 640 721

## Beschreibung

Die Erfindung betrifft ein elektromechanisches Bauelement, insbesondere ein Relais, mit einem aus einem Sockel und einer Kappe gebildeten Gehäuse, wobei der aus Kunststoff bestehende Sockel Durchbrüche aufweist, in welchen Anschlußelemente durch Einstecken verankert und abgedichtet sind.

Um ein elektromechanisches Bauelement, beispielsweise ein Relais gemäß DE 34 28 595 C2, in einem Kunststoffgehäuse gegen Feuchtigkeit und andere Umwelteinflüsse abzudichten, werden bereits verschiedene Verfahren angewandt, um einerseits die Kappe mit dem Sockel im Randbereich zu verkleben oder zu verschweißen und andererseits die Durchführungen der Anschlußelemente mit Vergußmasse abzudichten. Diese herkömmlichen Verfahren sind jedoch verhältnismäßig aufwendig und unwirtschaftiich.

Aus der DE 26 17 633 Al ist eine Anordnung für ein elektromechanisches Bauteil der eingangs genannten Art bekannt, bei der die Öffnungen im Boden des Bauteiles mit am Sockel angespritzten Dichtlippen versehen sind, welche sich an die Anschlußstifte eng anschmiegen sollen. Da diese Dichtlippen jedoch materialeinheitlich mit dem Sockel ausgebildet sind, ist der Erfolg der Abdichtung zweifelhaft. Denn entweder handelt es sich um ein weiches Sockelmaterial, so daß der Sockel den Kontaktelementen im Gehäuseinneren keine ausreichende Stabilitat zu geben vermag, oder es handelt sich um einen formstabilen Kunststoff, der wiederum den Nachteil hat, daß die aus dem gleichen Material gebildeten Dichtlippen sich nicht weich genug an die Anschlußelemente anschmiegen, um zuverlässig abzudichten. Außerdem ergeben solche Dichtlippen für sich allein nur eine mehr oder weniger linienförmige Abdichtung, die insbesondere bei Anschlußelementen mit rechteckigem Querschnitt, beispielsweise Flachsteckern, keine sichere Abdichtung ermöglichen.

Dichtlippen im Randspalt zwischen Grundkörper und Kappe sind andererseits bereits in der DE-OS 23 20 617 vorgeschlagen; allerdings geht es dort nur um eine Vorabdichtung, mit der erreicht werden soll, daß die später einzubringende Vergußmasse nicht in das Gehäuse läuft.

Aus der DE 33 19 329 Al ist ein Relais mit waschdichter Bodenplatte bekannt, bei dem Vergußmasse in dem Zwischenraum zwischen Schlitzen der Bodenplatte und eingesteckten Anschlußstiften eingegossen wird. Damit ist der eingangs angedeutete Nachteil verbunden, daß die zusätzliche Vergußmasse mit aufwendigen Arbeitsgängen verteilt und später ausgehärtet werden muß.

In der DE 25 56 610 B2 ist schließlich ein aus Isolierstoff bestehender Grundkörper für hermetisch abdichtbare Relais beschrieben, wobei ein Grundkörper aus Duroplast mit einem Mantel aus thermoplastischem Material umspritzt wird. Die Anschlußelemente sind allerdings dort in den duroplastischen Grundkörper eingebettet, was bereits einen aufwendigen Herstellungsvorgang bedingt. Zur Abdichtung zwischen dem thermoplastischen Mantel und der Kappe wird dort ein zusätzlicher Arbeitsgang vorgeschlagen, mit dem die Teile verklebt oder verschweißt werden sollen.

Ziel der vorliegenden Erfindung ist es, ein Bauelement der eingangs genannten Art so zu gestalten, daß eine Abdichtung der Gehäusespalte und -durchführungen, insbesondere an den durch Einstecken befestigten Anschlußelementen, auf sehr einfache und wirtschaftliche Weise erreicht wird.

Erfindungsgemäß wird dieses Ziel dadurch erreicht, daß der aus einem formstabilen Kunststoff bestehende Sockel zumindest in den Wandbereichen der Durchbrüche mit einer Schicht eines thermoplastischen Elastomers überzogen ist und daß die Anschlußelemente einen gegenüber der verbleibenden Weite des jeweiligen Durchbruchs größeren Querschnitt derart aufweisen, daß sie durch das Einstecken mit Preßsitz abdichtend verankert werden.

Bei der Erfindung werden also zumindest für den die Anschlußteile tragenden Grundkörper oder Sockel zwei Kunststoffmaterialien mit unterschiedlichen Eigenschaften eingesetzt. Der Kunststoff mit der höheren Festigkeit, beispielsweise ein mineral- oder glasfaserverstärkter Thermoplast, wie Polyamid, gibt die Formstabilität, während das zweite Material, nämlich ein thermoplastisches Elastomer, wie z. B. Polyurethan, die Dichtfunktion übernimmt. Grundsätzlich könnte zwar der formstabile Kunststoff auch ein Duroplast sein, doch ist es wegen der wirtschaftlicheren Verarbeitung günstiger, wenn zwei Thermoplaste mit unterschiedlichen Eigenschaften eingesetzt werden, da dann beide Materialien auf ein und derselben Maschine im Zweikomponenten-Spritzgießverfahren nacheinander ausgeformt werden können. Da somit bereits durch die Herstellung des Grundkörpers bzw. Sockels mit zwei Kunststoffkomponenten die Dichtfunktion integriert ist, bedarf es nach dem Zusammenstecken der Teile keines zusätzlichen Montage- und Abdichtaufwandes. Die Toleranz der Fügeteile wird durch das Elastomer ausgeglichen, so daß immer ein Preßsitz gewährleistet ist.

Im Gegensatz zu der zweifelhaften Abdichtung von dünnen Dichtlippen ergibt die erfindungsgemäße Auskleidung der Durchführungen für die Anschlußelemente eine großflächige Abdichtung über die gesamte Durchführungslänge. Besonders vorteilhaft und zuverlässig ist die Abdichtung dann, wenn die Elastomerschicht jeweils beide Ränder der Sockeldurchbrüche nach Art einer Tülle umgreift. Zusätzlich kann es von Vorteil sein, wenn die Elastomerschicht im Bereich des Randes des jeweiligen Sockeldurchbruches an der Gehäuseaußenseite eine zusätzliche, umlaufende Dichtlippe bildet.

In der Regel werden sich die beiden Kunststoffkomponenten an ihren Grenzflächen mehr oder weniger miteinander verbinden. Da die Abdichtung über Preßsitz erfolgt, ist dies jedoch nicht einmal notwendig. Es können also zwei inkompatible Kunststoffe verwendet werden, die sich beim Ausformen nicht miteinander verbinden; dies gilt besonders dann, wenn das Elastomer formschlüssig mit dem Sockel bzw. Grundkörper verbunden ist, etwa nach Art der erwähnten Tülle.

In vorteilhafter Ausgestaltung ist weiterhin vorgesehen, daß im Bereich eines Randspaltes zwischen dem Sockel und der Kappe jeweils der Sockel oder die Kappe ebenfalls mit einer Schicht des Elastomers versehen ist. Grundsätzlich kann die Kappe auch aus Metall bestehen, wobei dann die Abdichtfunktion zwischen Kunststoff und Metall in der gleichen Weise wirksam wird wie an den metallischen Anschlußelementen. In der Regel wird die Kappe jedoch auch aus Kunststoff bestehen, so daß die aus Elastomer gebildete zweite Komponente zur Abdichtung des Randspaltes wahlweise am Sockel oder an der Kappe angebracht sein kann. Besonders zuverlässig wird die Abdichtung dann, wenn der Sockel einen umlaufenden Dichtungsrand bildet, der mit einer im Profil U-förmigen Elastomerschicht überzogen ist und in eine umlaufende Nut der Kappe eingreift. Selbstverständlich ist auch eine umgekehrte Gestaltung der Teile mit der gleichen Wirkung ausführbar. Weiterhin kann die Elastomerschicht eine oder mehrere in den Randspalt vorstehende, umlaufende Dichtrippen bilden.

Grundsätzlich braucht der Elastomerüberzug lediglich im Bereich der abzudichtenden Stellen vorgesehen zu werden, so daß das Elastomer inselförmig nur an diesen Stellen eingespritzt zu werden braucht. Es kann jedoch von Vorteil sein, mehrere dieser Stellen untereinander über Stege zu verbinden, um die Zahl der Anspritzungen in der Spritzgießform zu vermindern.

Diese Verbindungen können in Form von Stegen ausgebildet sein, die entweder in vertieften Kanälen des Sockels liegen oder als erhabene Stege auf dessen Oberfläche verlaufen können.

Die Erfindung wird nachfolgend an einem Ausführungsbeispiel anhand der Zeichnung näher erläutert. Es zeigt
Figur 1 einen Relaissockel in einer Ansicht von unten,
Figur 2 einen Schnitt II-II des Sockels von Figur 1,
Figur 3 ein vergrößertes Detail III aus Figur 2,
Figur 4 ein Relais mit einem Sockel gemäß Figur 1, der mit Anschlußelementen bestückt und mit einer Kappe versehen ist,
Figur 5 einen Schnitt V-V aus Figur 4,
Figur 6 ein vergrößertes Detail VI aus Figur 5.

In den Figuren ist ein Relaissockel 1 gezeigt, der zusammen mit einer Kappe 2 ein Gehäuse bildet, das ein in Figur 5 mit schematisch angedeutetes Relaissystem 3 aufnimmt. Dieses Relaissystem 3 kann beispielsweise gemäß DE 34 28 595 C2 ausgebildet sein.

Der in den Figuren 1 bis 3 allein gezeigte Sockel besitzt Durchbrüche 4 für Anschlußstifte 11 (siehe Figur 5), welche im vorliegenden Fall als Flachstecker ausgebildet sind; dementsprechend sind die Durchführungen rechteckig. Außerdem besitzt der Sockel einen abgesetzten, umlaufenden Dichtungsrand 5. Der Sockel selbst besteht aus einem formstabilen Kunststoff, beispielsweise einem glasfaserverstärkten Polyamid.

Wie in Figur 3 in der Vergrößerung zu sehen ist, sind die Innenwände 4a der Durchbrüche 4 jeweils mit einer Schicht 6 aus einem Elastomer überzogen; als Material kommt Polyurethan oder ein Thermoplast mit ähnlichen Eigenschaften in Betracht. Die Elastomerschicht 6 übergreift an ihren Enden jeweils mit einem verbreiterten Rand 7 in Form einer Tülle jeweils den Rand des Durchbruches 4. An dem zur Gehäuseaußenseite weisenden Ende des Durchbruchs 4 bildet die Elastomerschicht zusätzlich eine umlaufende Dichtlippe 8.

Der Dichtungsrand 5 des Sockels 1 ist ebenfalls mit einer Elastomerschicht 9 überzogen, die im Profil U-förmig den Rand 5 auf drei Seiten umgibt. Auf dieser Elastomerschicht 9 sind außerdem zwei umlaufende Dichtrippen 10 ausgebildet.

Die Figuren 4 bis 6 zeigen die gleichen Ansichten wie die Figuren 1 bis 3, jedoch nunmehr mit vollständig montiertem Relais, also mit aufgesetzter Kappe 2 und mit eingesetztem Relaissystem 3. Dabei sind die Anschlußstifte 11 in die Durchbrüche 4 eingepreßt, wobei aufgrund eines Übermaßes im Querschnitt bzw. der Breite 12 der Anschlußstifte 11 eine Durchdringung mit der Elastomerschicht 6 erfolgt, die zu einem Preßsitz und zu einer entsprechenden Abdichtung der Anschlußstifte 11 führt. Wie Figur 6 zeigt, schmiegen sich die nach außen verformten Dichtlippen 8 eng an die Anschlußstifte 11 an. Durch das Aufschnappen der Kappe 2 greift der Dichtungsrand 5 in eine umlaufende Nut 13 und bildet hierbei ebenfalls einen Preßsitz zur Abdichtung des umlaufenden Randspaltes 15. Die Abdichtung wird dadurch durch die nach zwei zueinander senkrechten Richtungen wirkenden Dichtrippen 10 verbessert.

In den Figuren 1 und 4 sind außerdem noch Verbindungsstege 14 angedeutet, welche durch Fließkanäle in der Spritzgießform entstehen. Es sind also Elastomerstege, die die verschiedenen Elastomerschichten 6 und 9 in Form von vertieften oder erhabenen Stegen verbinden, so daß die Zahl der Anspritzungen in der Spritzgießform geringer sein kann. Diese Verbindungsstege 14 können an der Gehäuseinnenseite und/oder an der Gehäuseaußenseite des Sockels 1 verlaufen.

## Patentansprüche

1. Elektromechanisches Bauelement, insbesondere Relais, mit einem aus einem Sockel (1) und einer Kappe (2) gebildeten Gehäuse, wobei der aus Kunststoff bestehende Sockel Durchbrüche (4) aufweist, in welchen Anschlußelemente (11) durch Einstecken verankert und abgedichtet sind, **dadurch gekennzeichnet**, daß der aus einem formstabilen Kunststoff bestehende Sockel (1) zumindest in den Wandbereichen (4a) der Durchbrüche (4) mit einer Schicht (6) eines thermoplastischen Elastomers überzogen ist und daß die Anschlußelemente (11) eine gegenüber der verbleibenden Weite des jeweiligen Durchbruchs größeren Querschnitt (12) derart aufweisen, daß sie durch das Einstecken mit Preßsitz abdichtend verankert sind.

2. Bauelement nach Anspruch 1, **dadurch gekennzeichnet**, daß die Elastomerschicht (6) nach Art einer Tülle mit verbreitertem Rand (7) die Ränder der Sockeldurchbrüche (4) umgreift.

3. Bauelement nach Anspruch 1 oder 2, **dadurch gekennzeichnet**, daß die Elastomerschicht (6) im Bereich des Randes des jeweiligen Sockeldurchbruchs (4) an der Gehäuseaußenseite eine umlaufende Dichtlippe (8) bildet.

4. Bauelement nach einem der Ansprüche 1 bis 3, **dadurch gekennzeichnet**, daß im Bereich eines Randspaltes (15) zwischen dem Sockel und der Kappe jeweils der Sockel oder die Kappe ebenfalls mit einer Schicht (9) des Elastomers versehen ist.

5. Bauelement nach Anspruch 4, **dadurch gekennzeichnet**, daß der Sockel (1) einen umlaufenden Dichtungsrand (5) bildet, der mit einer im Profil U-förmigen Elastomerschicht (9) überzogen ist und in eine umlaufende Nut (13) der Kappe (2) eingreift oder umgekehrt.

6. Bauelement nach Anspruch 4 oder 5, **dadurch gekennzeichnet**, daß die Elastomerschicht (9) eine oder mehrere in den Randspalt vorstehende, umlaufende Dichtrippen (10) bildet.

7. Bauelement nach einem der Ansprüche 1 bis 6, **dadurch gekennzeichnet**, daß der Sockel (1) mit der Elastomerbeschichtung (6, 9) im Spritzgießverfahren durch Mehrkomponentenumspritzung gewonnen ist.

8. Bauelement nach einem der Ansprüche 1 bis 7, **dadurch gekennzeichnet**, daß die Elastomerbeschichtungen (6, 9) von mehreren Durchbrüchen (4) bzw. am Dichtungsrand (5) untereinander über Verbindungsstege (14) aus dem Elastomermaterial verbunden sind.

## Claims

1. Electromechanical component, in particular a relay, having a casing which is formed from a base (1) and a cap (2), the base, which is composed of plastic, having apertures (4) in which connecting elements (11) are anchored and sealed by insertion, characterized in that the base (1), which is composed of a dimensionally stable plastic, is coated, at least in the wall regions (4a) of the apertures (4), with a layer (6) of a thermoplastic elastomer, and in that the connecting elements (11) have a cross section (12), which is larger than the remaining width of the respective aperture, in such a manner that said connecting elements (11) are anchored in a sealed manner by the insertion, with a press fit.

2. Component according to Claim 1, characterized in that the elastomer layer (6) surrounds the edges of the base apertures (4), like a sleeve, with a broadened edge (7).

3. Component according to Claim 1 or 2, characterized in that the elastomer layer (6) forms a circumferential sealing lip (8) on the outside of the casing in the region of the edge of the respective base aperture (4).

4. Component according to one of Claims 1 to 3, characterized in that the base or the cap is likewise provided with a layer (9) of the elastomer in each case in the region of an edge gap (15) between the base and the cap.

5. Component according to Claim 4, characterized in that the base (1) forms a circumferential sealing edge (5) which is coated with an elastomer layer (9) having a U-shaped profile and engages in a circumferential groove (13) in the cap (2), or vice versa.

6. Component according to Claim 4 or 5, characterized in that the elastomer layer (9) forms one or more circumferential sealing ribs (10) which project into the edge gap.

7. Component according to one of Claims 1 to 6, characterized in that the base (1) is produced, with the elastomer coating (6, 9) by multi-component extrusion coating, using the injection-moulding method.

8. Component according to one of Claims 1 to 7, characterized in that the elastomer coatings (6, 9) of a plurality of apertures (4) and/or on the sealing edge (5) are connected to one another via connecting webs (14) composed of the elastomer material.

## Revendications

1. Composant électromécanique, en particulier relais, avec un boîtier formé d'un socle (1) et d'un couvercle (2), le socle composé de matière synthétique présentant des percements (4), dans lesquels des éléments de raccordement (11) sont scellés et rendus étanches par insertion, caractérisé en ce que le socle (1) composé d'une matière synthétique indéformable est recouvert, au moins dans les zones de paroi (4a) des percements (4), d'une couche (6) d'un élastomère thermoplastique et en ce que les éléments de raccordement (11) présentent une section transversale (12) plus grande par rapport à l'étendue résiduaire du percement respectif, de sorte qu'ils sont scellés de façon étanche par l'insertion avec ajustage serré.

2. Composant selon la revendication 1, caractérisé en ce que la couche élastomère (6) entoure avec une bordure (7) élargie les bordures des percements (4) du socle à la manière d'une douille.

3. Composant selon les revendications 1 ou 2, caractérisé en ce que la couche élastomère (6) forme une lèvre d'étanchéité (8) périphérique dans la zone de la bordure du percement (4) de socle respectif, sur le côté extérieur du boîtier.

4. Composant selon l'une des revendications 1 à 3, caractérisé en ce que dans la zone d'une fente marginale (15) située entre le socle et le couvercle, le socle ou le couvercle est également pourvu à chaque fois d'une couche (9) d'élastomère.

5. Composant selon la revendication 4, caractérisé en ce que le socle (1) forme une bordure d'étanchéité (5) périphérique, qui est recouverte d'une couche d'élastomère (9) ayant un profil en forme de U et s'engage dans une rainure (13) périphérique du couvercle (2) ou inversement.

6. Composant selon les revendications 4 ou 5, caractérisé en ce que la couche d'élastomère (9) forme une ou plusieurs nervure(s) d'étanchéité (10) périphérique(s), faisant saillie dans la fente marginale.

7. Composant selon l'une des revendications 1 à 6, caractérisé en ce que le socle (1) comportant le revêtement d'élastomère est obtenu par extrusion de plusieurs composants dans un procédé de moulage par injection.

8. Composant selon l'une des revendications 1 à 7, caractérisé en ce que les revêtements d'élastomère (6, 9) de plusieurs percements (4) sont reliés entre eux respectivement au niveau de la bordure d'étanchéité (5) au moyen de barrettes de liaison (14) en matière élastomère.
